# EUROPÄISCHE PATENTSCHRIFT

(11) **EP 1 108 182 B1**
(45) Veröffentlichungstag und Bekanntmachung des Hinweises auf die Patenterteilung: **12.02.2003**
(21) Anmeldenummer: 99946176.7
(22) Anmeldetag: 15.09.1999
(51) Int. Cl.: F21V 1/16, F21S 10/00

(54) **BELEUCHTUNGSEINRICHTUNG**
LIGHTING DEVICE
DISPOSITIF D'ECLAIRAGE

(30) Priorität: 15.09.1998 DE 29816562 U
(43) Veröffentlichungstag der Anmeldung: 20.06.2001
(73) Patentinhaber: Lichttechnik-Vertriebs GmbH, Hagenbach & Grill, 80805 München (DE)
(72) Erfinder: HAGENBACH, Uwe, D-85452 Eichenried (DE); GRILL, Bernhard, D-82402 Seeshaupt (DE); AMLING, Manfred, D-94140 Ering (DE)
(74) Vertreter: Popp, Eugen, Dr.
(86) Internationale Anmeldenummer: EP9906828
(87) Internationale Veröffentlichungsnummer: WO00016005

(56) Entgegenhaltungen:
- EP-A- 0 295 089
- DE-A- 19 529 648
- DE-U- 8 905 690
- DE-U- 29 816 562
- GB-A- 2 260 394

## Beschreibung

Die vorliegende Erfindung betrifft eine Beleuchtungseinrichtung, insbesondere eine Beleuchtungseinrichtung für Bühnendastellungen und Filmaufnahmen.

Beleuchtungseinrichtungen für Theater und Film müssen einer Vielzahl von Anforderungen genügen. Neben einer schnellen Aufund Abbauzeit sollen sie oft und rasch wechselnde Licht- und Farbeffekte mit verschiedenen Intensitäten ermöglichen. Zur Vermeidung störender Geräusche, insbesondere bei Original-Tonfilmaufnahmen, sollen sie auch möglichst geräuschlos arbeiten. Sie sollen außerdem ein möglichst weiches Licht liefern.

Die in DE 195 29 648 A1 gezeigte Beleuchtungseinrichtung besteht aus einer Lichtquelle und einem den Lichtaustrittsöffnungen der Lichtquelle zugeordneten Sack, der von einem Ventilator aufgeblasen wird. Der Sack besteht aus einem annähernd luftundurchlässigem für Licht zumindest teilweise durchlässigen Material. Weiterhin weist der Sack eine Lichteintrittsöffnung auf, mit welcher er der Lichtaustrittsöffnung der Lichtquelle zugeordnet ist. Der Sack läßt sich zum Zweck eines Lampenwechsels von einem Sockel, der die Lichtquelle enthält, abnehmen.

Derartige Beleuchtungseinrichtungen sind im allgemeinen zur Verwendung in Theater- und Filmszenen nicht geeignet, da aufgrund eines nicht gegenüber der Lichtquelle luftdicht abgeschlossenen Sackes ein Entweichen der Luft nach Abstellen des Ventilators möglich ist und somit störende Geräusche verursacht.

Demzufolge liegt der vorliegenden Erfindung die Aufgabe zugrunde, eine Beleuchtungseinrichtung bereitzustellen, die störende Geräusche während ihres Einsatzes vermeidet und über eine längere Zeitspanne hinweg ausreichend aufgeblasen und damit formstabil bleibt.

Diese Aufgabe wird durch die Merkmale gemäß dem Anspruch 1 gelöst.

Kern der vorliegenden Erfindung ist es, einen aufblasbaren Sack, der einem Scheinwerfer od. dgl. Beleuchtungskörper zugeordnet ist, und durch den das Licht nach außen tritt, derart zu gestalten, daß eine Lichteintrittsöffnung des Sacks durch eine durchsichtige Glasscheibe oder eine durchsichtige Folie definiert ist, die längs ihres Umfangsrandes mit dem Rand einer entsprechenden Öffnung im Sack luftdicht verbunden ist. Auf diese Weise wird vermieden, daß durch ein Entweichen von Luft aus dem Sack nach Abstellen eines Gebläses zum Aufblasen des Sacks Geräusche entstehen. Vielmehr bleibt der Sack nach Abstellen des Gebläses über eine längere Zeitspanne hinweg ausreichend aufgeblasen und damit formstabil.

Aufgrund der Verwendung eines aufblasbaren Sackes, tritt das Licht in einer äußerst weichen und den Raum gleichmäßig ausleuchtenden Form nach außen. Hierfür besteht der Sack aus einem zumindest teilweise lichtdurchlässigem Material.

Wenn der Sack allseitig luftdicht verschlossen ist, muß er mit einem Ventil versehen sein, durch das hindurch der Sack aufblasbar ist oder durch das hindurch nach Gebrauch der Sack entlüftet werden kann.

Weitere konstruktive Details der erfindungsgemäßen Beleuchtungseinrichtung sind in den abhängigen Ansprüchen dargestellt. Besonders hervorzuheben wäre noch die Ausbildung des "Lichtsacks" dergestalt, daß er im aufgeblasenen Zustand im wesentlichen die Form eines Zylinderstabes, einer Kugel, einer Halbkugel, eines Kegels oder eines Kegelstumpfes besitzt. Bei der Ausbildung in Form eines Zylinderstabes kann dieser eine Länge von 1 bis 10 m aufweisen. Der Durchmesser beträgt etwa 0,30 bis 0,60 m.

Vorzugsweise besteht das Material für den Sack aus luftundurchlässiger Kunststoffolie, die textil verstärkt sein kann.

Auch ist von Vorteil, wenn der Sack innenseitig zumindest teilweise, insbesondere stirnseitig eine Lichtreflexzone aufweist, um eine Art Leuchtstab mit weichem radialen Lichtaustritt zu erhalten.

Schließlich ist noch von besonderer Bedeutung, wenn dem Gebläse zum Aufblasen des Sacks, insbesondere dem in den Sack mündenden Luftaustritt des Gebläses ein Rückschlagventil, insbesondere in Schließrichtung elastisch vorgespanntes Ventil zugeordnet ist, um ein Entweichen von Luft aus dem Sack nach Abstellen des Gebläses zu vermeiden. Diese Ausführungsform ist besonders dann wichtig, wenn Original-Tonaufnahmen vorgesehen sind.

Zum Material für den "Lichtsack" sei auch noch erwähnt, daß sich dafür auch Segel-, insbesondere Spinnakertuch eignet, welches zum einem die gewünschte Lichtdurchlässigkeit (Transparenz) aufweist und zum anderen auch die erforderliche Festigkeit. Dieses Material ist nicht absolut luftundurchlässig. Sofern es verwendet wird, muß dafür gesorgt sein, daß das Gebläse druckabhängig in Betrieb bleibt, bzw. nach vorbestimmtem Druckabfall innerhalb des Sacks wieder in Betrieb gesetzt wird. Wie jedoch bereits oben ausgeführt, eignet sich als Material für den "Lichtsack" insbesondere luftundurchlässiges Material, vorzugsweise Kunststoffolie, die textil verstärkt ist.

Unter "luftdicht" bzw. "luftundurchlässig" wird ein Material mit einer Eigenschaft verstanden, daß der daraus hergestellte Sack aufblasbar ist und auch ohne weitere Zufuhr von Luft oder eines anderen Gases, also z.B. nach Abschalten eines Gebläses, während einer bestimmten Zeitperiode, insbesondere ca. 15-60 Minuten, im aufgeblasenen Zustand verbleibt. Auf diese Weise läßt sich die erfindungsgemäße Beleuchtungseinrichtung besonders gut für Original-Tonfilmaufnahmen verwenden. Sprechfilm-Sequenzen dauern im Durchschnitt max. 2-5 Minuten, wobei zur Vermeidung von Nebengeräuschen während dieser Zeit das Gebläse abgeschaltet werden sollte. Dies ist mit dem vorstehend beschriebenen Material möglich, sobald sich im Sack ein vorbestimmter Luftdruck ausgebildet hat. Der Luftdruck im Sack und damit der Aufblaszustand des Sacks werden vorzugsweise durch einen im inneren des Sacks oder an der äußeren Oberfläche desselben angebrachten Drucksensor überwacht.

Die Lichtdurchlässigkeit bzw. Transparenz des Lichtsackmaterials kann je nach dem gewünschten Einsatz variieren; sie hängt insbesondere vom Grad und/oder der Art der Einfärbung des Materials ab. Vorzugsweise weist das Lichtsackmaterial eine sehr hohe Transparenz auf.

Die Transparenz sollte möglichst gleichmäßig über die gesamte Oberfläche des Lichtsacks sein; d.h. vorzugsweise ist der Lichtsack etwa gleichmäßig über die gesamte Oberfläche weiß eingefärbt. Er kann aber auch mit verschiedenen Mustern und/oder Farben versehen sein, um dadurch besondere Lichteffekte zu erzielen. Dies kann vor allem dann zweckmäßig sein, wenn ein oder mehrere Lichtsäcke selbst als Dekoration dienen sollen, also z.B. den Teil einer Bühnendekoration bilden.

Wie schon erwähnt, dient als Mittel zum Aufblasen des Sacks auf eine vorgegebene Form eine mit dem Scheinwerfer verbundene und/oder mit dieser zumindest teilweise integrierte Gebläsevorrichtung.

Nachstehend wird eine bevorzugte Ausführungsform einer erfindungsgemäßen Beleuchtungseinrichtung anhand der beigefügten Zeichnung erläutert. Es zeigen:
- Fig. 1 eine nicht erfindungsgemäße Beleuchtungseinrichtung im schematischen Längsschnitt;
- Fig. 2 einen Teil der nicht erfindungsgemäßen Einrichtung gemäß Fig. 1, nämlich die Haltevorrichtung für den "Lichtsack" in perspektivischer Darstellung; und
- Fig. 3 eine Ausführungsform einer erfindungsgemäß ausgebildeten Beleuchtungseinrichtung in schematischer Seitenansicht.

Die nicht erfindungsgemäße Beleuchtungseinrichtung 1 gemäß Fig. 1 umfaßt einen Scheinwerfer 2, einen Sack 3 und eine zwischen Scheinwerfer und Sack angeordnete Haltevorrichtung 4, die mit dem Scheinwerfer 2 lösbar verbunden ist, und an die der Sack 3 über ein Halteband 5 befestigt wird. Das Halteband 5 ist am äußeren Umfang der zylinderförmigen Haltevorrichtung in der Nähe des dem Sack zugewandten Endes angebracht. Die Haltevorrichtung 4 weist Gaseinlaßöffnungen 6 auf, die mit einem Gebläse verbindbar sind, um die vom Gebläse kommende Luft in das innere des Sacks einzuleiten. An dem dem Scheinwerfer zugewandten Ende der Haltevorrichtung ist eine Abdichtung 12 aus einem lichtdurchlässigen und hitzebeständigen Material angebracht. Insbesondere handelt es sich dabei um Folienmaterial. Durch diese Abdichtung 12 soll verhindert werden, daß sich der durch die Gebläseluft in dem aus Sack 3 und Haltevorrichtung 4 gebildeten Raum ausgebildete Druck rasch abbaut. Die Haltevorrichtung ist mit dem Scheinwerfer 2 über einen flanschartigen Ansatz 8 verbunden, über den am Scheinwerfer drehbar befestigte Haltebügel 9 geschwenkt werden können. Der Scheinwerfer ist an der strichliniert aufgezeichneten Scheinwerferhalterung 10 schwenkbar befestigt. Der Sack ist - wie bereits erwähnt - zylinderstabartig ausgebildet. Die Längsachse 11 fluchtet mit der Längsachse der Haltevorrichtung 4 sowie des Scheinwerfers 2. Insbesondere stimmt die Längsachse 11 mit der optischen Achse des Scheinwerfers 2 überein. Die Abdichtung 12 besteht, wie bereits erwähnt, vorzugsweise aus einem transparenten hitzebeständigen Glas oder einer Folie. Am Innenumfang der Haltevorrichtung kann ein Überdruckventil 7 vorgesehen sein, daß zur Vermeidung eines Überdrucks ein Herunterschalten oder gänzliches Abschalten des Gebläses veranlaßt.

Das an der Vorderseite des Scheinwerfers 2 ausgebildete Einsatzelement 13 dient zur Aufnahme von Farbfiltern, Blenden, Shuttern, einer zusätzlichen Optik oder dergleichen, wie sie üblicherweise in Verbindung mit derartigen Scheinwerfern zur Ausbildung bestimmter Effekte verwendet werden.

Fig. 2 zeigt eine perspektivische Darstellung einer Haltevorrichtung 4 in Verbindung mit dem Scheinwerfer 2. Gleiche Bauteile sind mit den gleichen in Fig. 1 verwendeten Bezugszeichen versehen, weshalb sich die entsprechende Beschreibung dieser Bauteile erübrigt.

Es sei noch darauf hingewiesen, daß der Sack 3 innenseitig zumindest teilweise eine Lichtreflexzone aufweist, insbesondere an der dem Scheinwerfer gegenüberliegenden Stirnseite. Bei der dargestellten Beleuchtungseinrichtung wird die Lichtreflexzone durch eine reflektierende Folie 14 gebildet, die innenseitig an der Stirnseite des Sacks 3 angeordnet ist. Auf diese Weise kann das Scheinwerferlicht fokussiert werden, so daß die Verteilung des Lichts über die Länge des schlauchartigen Sacks verändert werden kann. Schließlich sei noch darauf hingewiesen, daß das Halteband 5 ein Klett- oder Klebeband sein kann, welches mit einem entsprechenden bzw. komplementären Klett- oder Klebeband an der Innenseite des den Scheinwerfer zugewandten Randes des Lichtsacks 3 zusammenwirkt. Auch kann das Halteband in Form eines äußeren Stahlbands ausgeführt sein nach Art einer "Rohrschelle". Die Haltebandkonstruktion muß so ausgebildet sein, daß der Lichtsack 3 im wesentlichen luftdicht über den Umfang an der Haltevorrichtung 4 gehalten ist.

Fig. 3 zeigt eine erfindungsgemäße Beleuchtungseinrichtung bestehend aus einem Scheinwerfer 2 und einem mit diesem lösbar verbundenen aufblasbaren Sack aus einem für Licht zumindest teilweise durchlässigen Material, wobei der Sack 3 eine hochtransparente, d.h. durchsichtige Lichteintrittsöffnung 16 aufweist, mit welcher er einer Lichtaustrittsöffnung 15 des Scheinwerfers 2 zugeordnet werden kann. Die Lichteintrittsöffnung 16 des Sacks 3 wird durch eine durchsichtige Folie oder Glasplatte definiert, die längs ihres Umfangsrandes 17 sitzend mit dem Rand einer entsprechenden Öffnung im Sack 3 luftdicht verbunden ist. Bei dieser erfindungsgemäßen Beleuchtungseinrichtung stellt der Sack 3 eine allseitig geschlossene Einheit dar ähnlich wie eine "Luftmatratze". Zum Aufblasen des Sacks muß natürlich ein Ventil 18 vorgesehen sein. Über dieses Ventil kann der Sack nach Gebrauch auch wieder entlüftet werden.

Zum Anschluß des Sacks 3 an dem Scheinwerfer 2 ist an der Lichteintrittsseite bzw. um die Lichteintrittsöffnung 16 herum ein Anschlußzylinder 21 angeordnet, an dessen Innenseite ein Haltemittel in Form eines Klettbandes 19 vorgesehen ist. Dieses wirkt mit einem am Außenumfang der Scheinwerferöffnung angeordneten komplementären Klettband 20 zusammen. Zu diesem Zweck muß der Anschlußzylinder über die komplementäre Scheinwerferöffnung geschoben werden soweit, bis die Klettbänder 19, 20 übereinander liegen. Zusätzlich kann ein äußeres Halteband im Bereich der Verbindungsstelle um den Anschlußzylinder 21 herumgelegt und festgespannt werden.

Diesbezüglich handelt es sich um eine Konstruktion, die beliebig variabel ist. Wichtig ist nur, daß der aufgeblasene Luftsack 3 lösbar an die Scheinwerferaustrittsöffnung angeschlossen werden kann derart, daß kein Licht zwischen Luftsack und Scheinwerferaustrittsöffnung seitlich austritt. Es soll also gewährleistet sein, daß das gesamte Licht durch die durchsichtige Lichteintrittsöffnung 16 hindurch in den Luftsack 3 eintritt.

Wie bereits oben dargelegt, ist bei der nicht erfindungsgemäßen Beleuchtungseinrichtung nach den Figuren 1 und 2 dem Gebläse zum Aufblasen des Sacks 3, insbesondere dem in den Sack mündenden Luftaustritt des Gebläses ein Rückschlagventil, insbesondere eine in Schließrichtung elastisch vorgespannte Klappe zugeordnet, um ein Entweichen von Luft aus dem Sack 3 nach Abstellen des Gebläses zu vermeiden. Diese Beleuchtungseinrichtung gewährleistet bei Original-Tonfilmaufnahmen, daß der Sack auch bis zu 60 Minuten ohne Gebläse ausreichend aufgeblasen und damit formstabil bleibt.

Diese Problematik tritt bei der erfindungsgemäßen Beleuchtungseinrichtung nach Fig. 3 nicht auf; dort erfolgt das Aufblasen des Sacks ausschließlich durch das Ventil 18 entsprechend einem "Luftmatratzen"-Ventil. Natürlich muß das für den Sack verwendete Material entsprechend luftdicht ausgebildet sein. Gleiches gilt für die durchsichtige Abdeckung der Lichteintrittsöffnung 16.

Der Umfang der Haltevorrichtung 4 kann entweder kreisförmig oder auch 6- oder 8-eckig ausgebildet sein. Die erfindungsgemäße Beleuchtungseinrichtung gemäß Fig. 3 ist herstellungstechnisch besonders einfach. Darüber hinaus läßt sich auch bei dieser Beleuchtungseinrichtung eine hohe Dichtigkeit zwischen Umfangsrand des Luftsacks 3 und Umfangsrand der Haltevorrichtung 4 erzielen, und zwar auch dann, wenn der Umfangsrand des Luftsacks 3 kreisförmig ist. Es muß darauf geachtet werden, daß die Umfangslänge von Luftsack und Haltevorrichtung gleich sind.

### Bezugszeichenliste

- 1: Beleuchtungseinrichtung
- 2: Scheinwerfer
- 3: Sack
- 4: Haltevorrichtung
- 5: Halteband
- 6: Luft- oder Gaszuführleitungen
- 7: Drucksensor
- 8: Ringflansch
- 9: Haltebügel
- 10: - Scheinwerferhalterung
- 11: Längsachse
- 12: Abdichtung
- 13: Einsatzelement
- 14: Reflektierende Folie
- 15: Lichtaustrittsöffnung
- 16: Lichteintrittsöffnung
- 17: Umfangsrand
- 18: Ventil
- 19: Haltemittel
- 20: Komplementäre Haltemittel
- 21: Anschlußzylinder

## Patentansprüche

1. Beleuchtungseinrichtung (1) bestehend aus einem Film- oder Bühnenscheinwerfer (2) und einem mit diesem lösbar verbundenen aufblasbaren Sack (3) aus einem für Licht zumindest teilweise durchlässigen Material, wobei der Sack (3) eine durchsichtige Lichteintrittsöffnung (16) aufweist, mit welcher er einer Lichtaustrittsöffnung (15) des Scheinwerfers (2) zugeordnet werden kann.
**dadurch gekennzeichnet, daß**
die Lichteintrittsöffnung (16) des aufblasbaren Sacks (3) durch eine durchsichtige Glasscheibe oder eine durchsichtige Folie definiert ist, die längs ihres Umfangsrandes (17) mit dem Rand einer entsprechenden Öffnung im Sack (3) luftdicht verbunden ist.

2. Beleuchtungseinrichtung nach Anspruch 1,
**dadurch gekennzeichnet, daß**
der Sack (3) allseitig luftdicht verschlossen und mit einem Ventil (18) versehen ist, durch das hindurch der Sack (3) aufblasbar ist oder nach Gebrauch entlüftet werden kann.

3. Beleuchtungseinrichtung nach Anspruch 1 oder 2,
**dadurch gekennzeichnet, daß**
der aufblasbare Sack (3) im Bereich der Lichteintrittsöffnung (16) Mittel (19) aufweist, mittels denen er an der Lichtaustrittsöffnung (15) des Scheinwerfers (2) befestigbar ist, wobei diesen Befestigungsmitteln (19) komplementäre Befestigungsmittel (20) am Scheinwerfer (2) zugeordnet sein können.

4. Beleuchtungseinrichtung nach einem der Ansprüche 1 bis 3,
**dadurch gekennzeichnet, daß**
das Mittel zur Verbindung von Scheinwerfer (2) und Sack (3) eine mit dem Scheinwerfer (2) verbundene und/oder darin integrierte Sack-Haltevorrichtung ist, mit dem Scheinwerfer (2) und Sack (3) lösbar verbunden werden können.

5. Beleuchtungseinrichtung nach einem der Ansprüche 1 bis 4,
**dadurch gekennzeichnet, daß**
der Sack (3) im aufgeblasenen Zustand im wesentlichen die Form eines Zylinderstabes, einer Kugel, einer Halbkugel, eines Kegels oder eines Kegelstumpfes besitzt.

6. Beleuchtungseinrichtung nach einem der Ansprüche 1 bis 5,
**dadurch gekennzeichnet, daß**
der Sack (3) aus einem Textilgewebe oder einer luftundurchlässigen Kunststoffolie besteht, die ggf. textil verstärkt sein kann.

7. Beleuchtungseinrichtung nach einem der Ansprüche 4 bis 6,
**dadurch gekennzeichnet, daß**
die Sack-Haltevorrichtung mit dem Scheinwerfer (2) lösbar verbunden ist.

8. Beleuchtungseinrichtung nach einem der Ansprüche 1 bis 7,
**dadurch gekennzeichnet, daß**
der Sack (3) innenseitig zumindest teilweise eine Lichtreflexzone (14) aufweist, insbesondere an der der Scheinwerferlichteintrittsöffnung gegenüberliegenden Seite des Sacks (3).

9. Beleuchtungseinrichtung nach einem der Ansprüche 5 bis 8,
**dadurch gekennzeichnet, daß**
ein Drucksensor (7) für die Feststellung eines vorbestimmten Luftdrucks innerhalb des Sacks (3) vorgesehen ist, der mit dem Gebläse in Verbindung steht derart, daß nach Erreichen eines vorbestimmten Drucks im Sack (3) das Gebläse herunter- oder ausgeschaltet wird.

10. Beleuchtungseinrichtung nach einem der Ansprüche 5 bis 9,
**dadurch gekennzeichnet, daß**
dem Gebläse zum Aufblasen des Sacks (3), insbesondere dem in den Sack mündenden Luftaustritt des Gebläses ein Rückschlagventil, insbesondere ein in Schließrichtung elastisch vorgespanntes Ventil zugeordnet ist, um ein Entweichen von Luft aus dem Sack (3) nach Abstellen des Gebläses durch das Gebläse hindurch zu vermeiden.

## Claims

1. Lighting means (1) comprised of a film or stage spotlight (2) and an inflatable bag (3) detachably connected with same of a material at least in part permeable for light, with the bag (3) comprising a transparent light entrance opening (16), by means of which said bag may be allocated to a light exit opening (15) of the spotlight (2),
**characterized in that**
said light entrance opening (16) of the inflatable bag (3) is defined by a transparent glass disk or a transparent film, which is connected hermetically sealed along its peripheral edge (17) with the edge of a corresponding opening in the bag (3).

2. Lighting means according to claim 1,
**characterized in that**
said bag (3) is hermetically sealed on all sides and is provided with a valve (18) through which the bag (3) can be inflated or deflated after use.

3. Lighting means according to claim 1 or 2,
**characterized in that**
said inflatable bag (3), in the area of the light entrance opening (16) comprises means (19), by means of which it can be attached to the light exit opening (15) of the spotlight (2), with said attachment means (19) being able to have complementary attachment means (20) allocated on the spotlight (2).

4. Lighting means according to any one of claims 1 through 3,
**characterized in that**
the means for connecting said spotlight (2) and bag (3) is a bag-holding device connected with said spotlight (2) and/or integrated in same, with which the spotlight (2) and bag (3) can be detachably connected.

5. Lighting means according to any one of claims 1 through 4,
**characterized in that**
said bag (3), in the inflated state, essentially has the shape of a cylinder rod, a sphere, a semi-sphere, a cone or a truncated cone.

6. Lighting means according to any one of claims 1 through 5,
**characterized in that**
said bag (3) consists of a textile tissue or an air-impermeable film of a synthetic material, which, if the case may be, can have a textile reinforcement.

7. Lighting means according to any one of claims 1 through 6,
**characterized in that**
said bag-holding device is detachably connected with the spotlight (2).

8. Lighting means according to any one of claims 1 through 7,
**characterized in that**
said bag (3) on its inside comprises at least in part a light reflecting zone (14), in particular on that side of the bag (3) situated opposite the spotlight light entrance opening.

9. Lighting means according to any one of claims 5 through 8,
**characterized in that**
a pressure sensor (7) is provided for determining a predetermined air pressure within the bag (3), which is in such a manner in connection with the blower means that the blower means is switched down or out upon reaching said predetermined air pressure.

10. Lighting means according to any one of claims 5 through 9,
**characterized in that**
to said blower means for inflating the bag (3), in particular to the air outlet of the blower means leading into the bag, is associated a non-return valve, in particular a valve elastically pre-stressed in the closing direction, so as to prevent air from escaping from the bag (3) through the blower means after stopping the blower means.

## Revendications

1. Dispositif d'éclairage (1) constitué d'un projecteur (2) de scène ou de cinéma et d'un sac (3) gonflable qui lui est relié de manière amovible, fabriqué en un matériau en moins partiellement transparent à la lumière, le sac (3) présentant une ouverture d'entrée de lumière (16) transparente par laquelle il peut être affecté à une ouverture de sortie de lumière (15) dudit projecteur (2),
**caractérisé en ce que**
l'ouverture d'entrée de lumière (16) du sac gonflable (3) est définie par une vitre transparente de verre ou un film transparent, relié de manière étanche à l'air le long du bord de son pourtour (17) avec le bord d'une ouverture correspondante du sac (3).

2. Dispositif d'éclairage selon la revendication 1,
**caractérisé en ce que**
le sac (3) est fermé de manière étanche à l'air dans toutes les directions et est pourvu d'une valve (18) à travers laquelle le sac (3) peut être gonflé ou dégonflé après utilisation.

3. Dispositif d'éclairage selon la revendication 1 ou 2,
**caractérisé en ce que**
le sac gonflable (3) présente dans la zone de l'ouverture d'entrée de lumière (16) des moyens (19) par lesquels il peut être fixé à l'ouverture de sortie de lumière (15) du projecteur (2), ces moyens de fixation (19) pouvant avoir affecté des moyens de fixation (20) complémentaires sur le projecteur (2).

4. Dispositif d'éclairage selon l'une des revendications 1 à 3,
**caractérisé en ce que**
le moyen de liaison entre projecteur (2) et sac (3) est un dispositif de maintien de sac relié et/ou intégré au projecteur (2) permettant de relier de manière amovible projecteur (2) et sac (3).

5. Dispositif d'éclairage selon l'une des revendications 1 à 4,
**caractérisé en ce que**
le sac (3) en état gonflé est, essentiellement, en forme de barre cylindrique, de sphère, de demi-sphère, de cône ou de tronc de cône.

6. Dispositif d'éclairage selon l'une des revendications 1 à 5,
**caractérisé en ce que**
le sac (3) est constitué d'un tissu textile ou d'un film étanche à l'air en matière plastique, éventuellement renforcé par du textile.

7. Dispositif d'éclairage selon l'une des revendications 4 à 6,
**caractérisé en ce que**
le dispositif de maintien de sac est relié de manière amovible au projecteur (2).

8. Dispositif d'éclairage selon l'une des revendications 1 à 7,
**caractérisé en ce que**
le sac (3) présente à l'intérieur au moins partiellement une zone de réflexion de la lumière (14) en particulier au côté du sac (3) situé en face de l'ouverture d'entrée de lumière du projecteur.

9. Dispositif d'éclairage selon l'une des revendications 5 à 8,
**caractérisé en ce que**
un capteur de pression (7) est prévu pour constater la présence d'une pression d'air prédéterminée à l'intérieur du sac (3), relié avec la soufflerie de manière telle que lorsqu'une pression prédéterminée est atteinte dans le sac (3), la soufflerie est ralentie ou mise hors tension.

10. Dispositif d'éclairage selon l'une des revendications 5 à 9,
**caractérisé en ce que**
à la soufflerie de gonflage du sac (3), en particulier à la sortie d'air de la soufflerie débouchant dans le sac, est affecté un clapet anti-retour, en particulier un clapet élastiquement précontraint dans le sens de la fermeture, pour empêcher un échappement de l'air hors du sac (3) au travers de la soufflerie, après que la soufflerie a été débranchée.
